# EUROPÄISCHE PATENTSCHRIFT

(11) **EP 0 025 946 B1**
(45) Veröffentlichungstag und Bekanntmachung des Hinweises auf die Patenterteilung: **06.02.1985**
(21) Anmeldenummer: 80105443.8
(22) Anmeldetag: 12.09.1980
(51) Int. Cl.: H01J 1/22, H01J 29/04

(54) **Heizelement für eine indirekt geheizte Kathode**
Heating element for indirectly heated cathode
Elément chauffant pour cathode à chauffage indirect

(30) Priorität: 21.09.1979 DE 2938248
(43) Veröffentlichungstag der Anmeldung: 01.04.1981
(73) Patentinhaber: International Standard Electric Corporation, New York New York 10022 (US)
(72) Erfinder: Weiss, Eberhard, D-7000 Stuttgart 1 (DE)
(74) Vertreter: Graf, Georg Hugo, Dipl.-Ing.

## Beschreibung

Die Erfindung betrifft ein Heizelement für eine indirekt geheizte Kathode, welches in ein mit einer die emittierende Schicht tragenden Kappe abgeschlossenes Kathodenrohr eingeschoben ist und aus einer mit einer Isolierschicht bedeckten Heizdrahtwendel besteht, wobei ein Teil des Heizelements der Kappe benachbart und der andere von dieser weiter entfernt ist.

Derartige Heizelemente sind bekannt (DE-A 1564 462). Bei den bekannten Heizelementen kann der der Kappe benachbarte Teil der Heizdrahtwendel entweder M-förmig oder als Doppelwendel ausgebildet sein.

Es sind auch Kathoden mit verkürzter Aufheizzeit bekannt (DE-A 2313911). Bei einer solchen Kathode, bestehend aus einem mit einer die emittierende Schicht tragenden Kappe abgeschlossenen Kathodenrohr, in das eine mit einer Isolierschicht bedeckte Heizwendel (Heizelement) eingeschoben ist, sind verschiedene Massnahmen ergriffen, um die Aufheizzeit abzusenken. Diese Massnahmen zielen insbesondere dahin, eine Temperaturverteilung zu erzielen, die ihren Maximalwert an der Kathodenkappe hat, der mit zunehmendem Abstand von der Kathodenkappe abnimmt.

Vor allem bei Fernsehgeräten verlangt der Benutzer, schon kurz nach dem Einschalten des Gerätes ein Bild zu erhalten. Dies bedeutet, dass die Kathode der Bildröhre sehr schnell aufgeheizt werden muss.

Die der Erfindung zugrundeliegende Aufgabe besteht deshalb darin, eine Schnellheizkathode zu schaffen, bei der das vom Kathodenrohr und der Kathodenkappe umschlossene Heizelement derart ausgebildet ist, dass es während einer kurzen Zeitspanne in der Anheizphase möglichst schnell möglichst viel Wärme erzeugt.

Diese Aufgabe ist erfindungsgemäss dadurch gelöst, dass der der Kappe benachbarte Teil des Heizelementes eine kleinere Wärmekapazität je Längeneinheit aufweist als der weiter entfernte Teil, wobei der der Kappe benachbarte Teil aus wenigstens zwei Teilbereichen besteht, zwischen denen wenigstens ein entfernter Teil mit grösserer Wärmekapazität je Längeneinheit angeordnet ist.

Eine andere Lösung dieser Aufgabe besteht darin, dass die Heizdrahtwendel des Heizelementes in dem der Kappe benachbarten Teil dichter als in dem weiter entfernten Teil verläuft, wobei der der Kappe benachbarte Teil aus wenigstens zwei Teilbereichen besteht, zwischen denen wenigstens ein weiter entfernter Teil mit wenig dichter Heizdrahtwendel angeordnet ist.

Bei dem neuen Heizelement heizt der der Kathodenkappe benachbarte Teil für eine kurze Zeit (z.B. für 1-2 sec.) stossartig sehr schnell an und weist während dieserZeit eine überhöhte Temperatur auf. Das rührt daher, dass das der Kappe benachbarte Teil eine kurzzeitige Überhitzung erfährt, weil der Wolframdraht des Heizelementes während der stossartigen Erhitzung einen 1,2- bis 1,5fachen höheren Widerstand als im Betriebszustand ca. 10 sec. später besitzt. Somit ist die Heizleistung während dieser Zeitspanne etwa 1,5mal höher als wenige Sekunden später.

Der weiter entfernte Teil des Heizers hinkt in seiner Erwärmung, beispielsweise weil auf ihm viel zu erwärmende Masse angeordnet ist, hinter dem der Kappe benachbarten Teil her. Dies gilt in noch erhöhtem Masse für die Enden des Heizelementes, von welchem auch noch Wärme über die Heizerhalter abgeführt wird.

Da sich die erfindungsgemässen Heizelemente in ihren elektrischen Anschlusswerten und in ihren äusseren mechanischen Abmessungen praktisch nicht von bekannten Heizelementen unterscheiden, können sie ohne jegliche Änderung von Kathode und Heizelementbefestigungsmitteln gegen bekannte Heizelemente ausgetauscht werden. Zur Herstellung erfindungsgemässer Heizelemente bedarf es aber auch keiner neuen Vorrichtungen sondern nur geringer Änderungen im Verfahrensablauf.

Die Erfindung ist nachstehend anhand einiger in den Figuren dargestellter Ausführungsbeispiele erläutert. Es zeigen:
Fig. 1a, b: eine Ausführungsform des erfindungsgemässen Heizelements in Front- und Seitenansicht,
Fig. 2: eine andere Ausführungsform des erfindungsgemässen Heizelementes und
Fig. 3: die Heizdrahtwendel für ein Heizelement gemäss Fig. 2.

Fig. 1a zeigt in Frontansicht und 1b in Seitenansicht eine Ausführungsform des erfindungsgemässen Heizelements 1, welches in ein mit einer Kappe 2 abgeschlossenes Kathodenrohr 3 eingeschoben ist. Der der Kappe 2 benachbarte Teil des Heizelements 1 ist mit 4, der entfernt liegende Teil mit 5_{B} und 5_{z} bezeichnet. Der dargestellte Heizelementtyp ist ein sogenanntes M-Heizelement. Es besteht aus der Zunge und den Beinen des M. Daher wurde der weiter entfernte Teil der Heizdrahtwendel als 5_{z} und 5_{B} bezeichnet.

Die Erfindung ist jedoch unabhängig vom verwendeten Heizelementtyp anwendbar. Wesentlich ist nur, dass das Heizelement eine solche Länge aufweist, dass ein Teil des Heizelementes der Kathodenkappe benachbart liegt und ein anderer Teil des Heizelementes wieter entfernt ist. Die Erfindung kann daher auch an einem als Doppelwendel ausgebildeten Heizelement verwirklicht sein.

Die Heizelemente bestehen aus Heizdrahtwendeln, die mit einer Isolierschicht bedeckt sind. In Fig. 1 ist die Heizdrahtwendel 6 nur an den Stellen zu erkennen, an denen sie nicht bedeckt ist. An diesen Stellen ist die Heizdrahtwendel ungewendelt, um sie besser an Heizelementbefestigungsmitteln befestigen zu können.

Wie aus Fig. 1 ersichtlich ist, ist die Isolierschicht in dem der Kappe benachbarten Teil 4 dünner als in dem entfernt liegenden Teil 5_{B}, 5_{z}. Damit ist aber die Wärmekapazität im benachbarten Teil kleiner als im entfernt liegenden Teil. Die Wirkung dieser Massnahme wird durch ein Beispiel erklärt.

Die Oxidbedeckung hat bei bekannten Heizelementen eine Masse von etwa 0,25 mg/mm Heizdrahtwendellänge. Das erfindungsgemässe Heizelement nach Fig. 1 hat dagegen im benachbarten Teil eine Masse von etwa 0,18 mg/mm und im entfernt liegenden Teil eine Masse von etwa 0,36 mg/mm Heizdrahtwendellänge.

Beim Anlegen einer Heizspannung von 7 V leuchtet ein bekanntes Heizelement nach 2 sec mit dunkler Rotglut, die einer Temperatur von ca. 600 °C entspricht. Nach 4 sec hat das Heizelement seine Endtemperatur von ca. 850 °C erreicht. Das erfindungsgemässe Heizelement dagegen leuchtet nach 2 sec in dem benachbarten Teil 4 bereits mit heller Rotglut, da hier nur wenig Oxidbedekkung aufzuheizen ist. Im entfernt liegenden Teil mit stärkerer Oxidbedeckung, also höherer Wärmekapazität, erreicht das erfindungsgemässe Heizelement erst nach ca. 3 sec dunkle Rotglut.

Die unterschiedlichen Erwärmungszeiten der beiden Teile werden ausser durch die unterschiedlichen Wärmekapazitäten auch ganz wesentlich durch den temperaturabhängigen elektrischen Widerstand der Heizdrahtwendel, in der Regel einer Wolfram-Heizdrahtwendel, bestimmt.

Der spezifische Widerstand des Wolframs beträgt bei 20°C 5.5 10-8 Qm. Wird der spezifische Widerstand bei 20 °C gleich eins gesetzt, so ist er bei 430°C gleich drei, bei 630°C gleich vier und bei 820 °C gleich fünf. Bei einem bekannten Heizelement, das nach 2 sec etwa 600°C erreicht, ist der spezifische Widerstand etwa viermal so gross wie bei 20°C. Bei dem erfindungsgemässen Heizelement ist im kälteren, entfernt liegenden Teil der spezifische Widerstand etwa dreimal, im heisseren, benachbarten Teil etwa fünfmal so gross wie bei 20°C. Der Widerstand über die gesamte Heizelementlänge, und damit der fliessende Strom, ist in beiden Fällen etwa gleich. Die Heizleistung berechnet sich aber aus dem Produkt des Widerstandes und dem Quadrat des Stromes. Da der Strom nahezu unverändert bleibt, der Widerstand im benachbarten Teil des erfindungsgemässen Heizelementes jedoch höher als bei dem bekannten Heizelement ist, ist auch die Heizleistung beim erfindungsgemässen Heizelement im benachbarten Teil grösser.

Geringe Wärmekapazität und hoher elektrischer Widerstand im benachbarten Teil bewirken beim erfindungsgemässen Heizelement, dass in der Aufheizphase der benachbarte TeiI wesentlich schneller heiss wird als beim bekannten Heizelement, ja sogar, dass die Temperatur des benachbarten Teils in der ersten Aufheizphase die sich nach einiger Zeit einstellende Betriebstemperatur zunächst übersteigt. Dies bedingt ein sehr schnelles Aufheizen der Kappe und damit der elektronenemittierenden Schicht der Kathode. Später, wenn das thermische Gleichgewicht erreicht ist, besteht kein Unterschied mehr in der Temperaturverteilung zwischen einem bekannten und einem erfindungsgemässen Heizelement.

Statt unterschiedlichen Dicken in der Oxidbedeckung können die unterschiedlichen Wärmekapazitäten auch dadurch erzielt werden, dass im benachbarten Teil eine poröse Oxidschicht und im entfernt liegenden Teil eine kompakte Oxidschicht aufgebracht ist.

Fig. 2 zeigt eine andere Ausführungsform des Heizelements 7. Die die Heizdrahtwendel 6 bedekkende Oxidschicht ist hier nur gestrichelt angedeutet. Wie ersichtlich, ist die Heizdrahtwendel im entfernt liegenden Teil 8_{B}, 8_{z} des Heizelements nur leicht, im benachbarten Teil 9 dagegen dicht gewendelt. Die Indizes B und Z haben die gleiche Bedeutung, wie in der Beschreibung der Fig. 1 erläutert.

Die Wärmeeffekte sind den in der Beschreibung der Fig. 1 erläuterten sehr ähnlich. Wegen der dichten Wendelung im benachbarten Teil erwärmt sich dieser schneller als der entfernt liegende weiter gewendelte Teil. Durch die schnellere Erwärmung steigt der Widerstand stark an, was die Erwärmung noch weiter unterstützt. Die Gesamtdrahtlänge ist wieder so gewählt, dass sich für ein bekanntes und das erfindungsgemässe Heizelement der gleiche Strom bei gleicher Heizspannung ergibt. Nach dem Ausgleich der Temperaturunterschiede besteht im thermischen Gleichgewicht wieder kaum ein Unterschied in der Temperaturverteilung zwischen einem erfindungsgemässen und einem bekannten Heizelement. Durch das schnelle Aufheizen des benachbarten Teils wird jedoch die Aufheizzeit der Kathode erheblich verkürzt. Während bei bekannten Heizelementen nach ca. 4,5 sec 90% des Kathodenstromes fliesst, der im thermischen Gleichgewicht erreicht wird, wird dieser bei dem erfindungsgemässen Heizelement schon nach etwa 3,5 sec erreicht.

Erfindungsgemässe Heizelemente können wie folgt hergestellt werden: Eine in M-Form oder ei₋ ner anderen gewählten Form gebogene Heizdrahtwendel wird in ein Elektrophoresebad getaucht, bis ca. 0,18 mg/mm an Oxid abgeschieden sind.

Danach wird die Heizdrahtwendel aus dem Elektrophoresebad gezogen und so weit in ein Abwaschbad getaucht, dass im benachbarten Teil die oxidbedeckung abgewaschen wird. Nach dem Spülen in Wasser wird die Heizdrahtwendel wieder in das Elektrophoresebad getaucht und es werden nochmals 0,18 mg/mm Oxid abgeschieden. Die weitere Behandlung erfolgt wie üblich. Durch dieses Verfahren erhält der benachbarte Teil eine dünne und der entfernte Teil des Heizelements eine dicke Oxidschicht

Das Verfahren kann insoweit abgewandelt werden, als beim zweiten Eintauchen in das Elektrophoresebad die Spannung so weit erhöht wird, dass gleichzeitig eine Elektrolyse auftritt. Dadurch wird die zweite Oxidschicht porös und besitzt damit noch geringere Wärmekapazität als die kompakt aufgebrachte Schicht.

Ein Heizelement nach Fig. 2 mit einer Heizdrahtwendel mit unterschiedlich dichter Wendelung kann hergestellt werden, wie mit Hilfe von Fig. 3 beschrieben wird. Auf einen Kerndräht 10 aus Molybdän von 0,175 mm Durchmesser wird ein Wolframdraht aufgewickelt, und zwar mit 42 Windungen/cm auf 7,2 mm Länge im Teil 8_{z} und jeweils 4,1 mm Länge im Teil 8₃, sowie mit 90 Windungen/cm auf jeweils 4,2 mm Länge im Teil 9. Danach wird der Kerndraht mit dem aufgewickelten Heizdraht wie üblich in einem Säurebad ausgeätzt. Das Bedecken mit einer Oxidschicht kann auf herkömmliche Art und Weise oder wie in den vorigen Absätzen beschrieben erfolgen.

Bei bevorzugten Ausführungsformen erfindungsgemässer Heizelemente beträgt die Länge des Heizelementes im benachbarten Teil etwa ein Drittel der Gesamtlänge.

## Patentansprüche

1. Heizelement für eine indirekt geheizte Kathode, welches in ein mit einer die emittierende Schicht tragenden Kappe abgeschlossenes Kathodenrohr eingeschoben ist und aus einer mit einer Isolierschicht bedeckten Heizdrahtwendel besteht, wobei ein Teil des Heizelementes der Kappe benachbart und der andere von dieser weiter entfernt ist, dadurch gekennzeichnet, dass der der Kappe benachbarte Teil (4) des Heizelementes (1) eine kleinere Wärmekapazität je Längeneinheit aufweist als der weiter entfernte Teil (5_{B}, 5_{z}), wobei der der Kappe benachbarte Teil (4) aus wenigstens zwei Teilbereichen besteht, zwischen denen wenigstens ein entfernter Teil (5_{z}) mit grösserer Wärmekapazität je Längeneinheit angeordnet ist.

2. Heizelement für eine indirekt geheizte Kathode, welches in ein mit einer die emittierende Schicht tragenden Kappe abgeschlossenes Kathodenrohr eingeschoben ist und aus einer mit einer Isolierschicht bedeckten Heizdrahtwendel besteht, wobei ein Teil des Heizelementes der Kappe benachbart und der andere von dieser weiter entfernt ist, dadurch gekennzeichnet, dass die Heizdrahtwendel (6) des Heizelementes (7) in dem der Kappe benachbarten Teil (9) dichter als in dem weiter entfernten Teil (8_{B}, 8_{z}) verläuft, wobei der der Kappe benachbarte Teil (8_{B}) aus wenigstens zwei Teilbereichen besteht, zwischen denen wenigstens ein weiter entfernter Teil (8_{z}) mit weniger dichter Heizdrahtwendel angeordnet ist.

3. Heizelement nach Anspruch 1 oder 2, dadurch gekennzeichnet, dass die Heizdrahtwendel (6)in dem der Kappe (2) benachbarten Teil (4) mit einer dünneren Isolierschicht als in dem weiter entfernten Teil (5_{B}, 5_{z}) bedeckt ist.

4. Heizelement nach Anspruch 1 oder 2, dadurch gekennzeichnet, dass die Heizdrahtwendel (6) in dem der Kappe (3) benachbarten Teil (4) mit einer porösen und im weiter entfernten Teil (5_{z}, 5_{B}) mit einer dichten lsolierschicht bedeckt ist.

5. Heizelement nach Anspruch 1 oder 2, dadurch gekennzeichnet, dass die Heizdrahtwendel (6) im weiter entfernten Teil (5_{z}, 5_{B}) mit einer dichten Schicht bedeckt und darüber auf der ganzen Heizdrahtwendel (1) eine poröse Schicht aufgebracht ist.

6. Heizelement nach einem der Ansprüche 1 bis 5, dadurch gekennzeichnet, dass die Heizdrahtwendel (6) in M-Form gefaltet ist.

7. Heizelement nach einem der Ansprüche 1 bis 5, dadurch gekennzeichnet, dass die Heizdrahtwendel (6) die Form einer Doppelwendel aufweist.

8. Heizelement nach einem der Ansprüche 1 bis 7, dadurch gekennzeichnet, dass die Länge des der Kappe (3) benachbarten Teiles (4, 9) etwa der Länge der ganzen Heizdrahtwendel (6) beträgt.

## Claims

1. Heating element for an indirectly heated cathode which is inserted in a cathode tube closed with a cap having the emitting coating thereon and which consists of a heating coil covered with an insulating layer, one portion of the heating element being adjacent to the cap and the other being more distant from the cap, characterised in that the portion (4) of the heating element (1) which is adjacent to the cap has a lower heat-radiating capacity per unit length than the more distant portion (5_{B}, 5_{z}), the portion (4) adjacent to the cap consisting of at least two sections between which at least one distant portion (5_{z}) with a greater heat-emitting capacity per unit length is placed.

2. A heating element for an indirectly heated cathode which is inserted in a cathode tube closed with a cap having the emitting coating thereon and which consists of a heating coil covered with an insulating layer, one portion of the heating element being adjacent to the cap and the other being more distant from the cap, characterised in that the heating coil (6) of the heating element (7) in the portion (9) adjacent to the cap is more closely wound than in the more distant portion (8_{B}, 8_{z}), the portion (8_{B}) adjacent to the cap consisting of at least two sections between at least one more distant portion (8_{z}) with a less closely wound heating coil is placed.

3. A heating element according to Claim 1 or 2, characterised in that the heating coil (6) in the portion (4) adjacent to the cap (2) is covered with a thinner insulating layer than in the more distant portion (5a, 5_{z}).

4. A heating element according to Claim 1 or 2, characterised in that the heating coil (6) is covered with a porous insulating layer in the portion (4) adjacent to the cap (3) and with a dense insulating layer in the more distant portion (5_{z}, 5₈).

5. A heating element according to Claim 1 or 2, characterised in that the heating coil (6) is covered with a dense layer in the more distant portion (5_{z}, 5_{B}) and that a porous layer is applied over the dense layer on the entire heating coil (1).

6. A heating element according to any one of Claims 1 to 5, characterised in that the heating coil (6) is bent in the shape of an M.

7. A heating element according to any one of Claims 1 to 5, characterised in that the heating coil (6) is in the shape of a coiled coil.

8. A heating element according to any one of Claims 1 to 7, characterised in that the length of the portion (4, 9) adjacent to the cap (3) is about one-third of the length of the entire heating coil (6).

## Revendications

1. Elément chauffant destiné à une cathode à chauffage indirect, inséré dans un tube de cathode fermé par un capuchon revêtu d'une couche émettrice, et composé d'une spirale de filament chauffant recouverte d'une couche isolante, une partie dudit élément chauffant étant voisine du capuchon tandis que l'autre en est plus éloignée, caractérisé en ce que la partie (4) de l'élément chauffant (1) voisine du capuchon présente une capacité thermique par unité de longueur plus petite que la partie éloignée (5ₛ, 5_{z}), ladite partie (4) voisine du capuchon étant constituée d'au moins deux segments entre lesquels est placée une partie éloignée (5_{z}) possédant une plus grande capacité thermique par unité de longueur.

2. Elément chauffant destiné à une cathode à chauffage indirect, inséré dans un tube de cathode fermé par un capuchon revêtu d'une couche émettrice, et composé d'une spirale de filament chauffant recouverte d'une couche isolante, une partie dudit élément chauffant étant voisine du capuchon tandis que l'autre en est plus éloignée, caractérisé en ce que la spirale de filament chauffant (6) de l'élément chauffant (7) est plus serrée dans la partie voisine du capuchon (9) que dans la partie qui en est éloignée (8_{B}, 8_{z}), la partie voisine du capuchon (8_{B}) étant composée d'au moins deux segments entre lesquels est placée au moins une partie plus éloignée (8_{z}) dont la spirale de filament chauffant est moins serrée.

3. Elément chauffant conforme aux revendications 1 ou 2, caractérisé en ce que la spirale de filament chauffant (6) est revêtue d'une couche isolante plus mince dans la partie (4) voisine du capuchon (2) que dans la partie plus éloignée (5_{B}, 5_{z}).

4. Elément chauffant conforme aux revendications 1 ou 2, caractérisé en ce que la spirale de filament chauffant (6) est revêtue d'une couche isolante poreuse dans la partie (4) voisine du capuchon (3) et d'une couche isolante compacte dans la partie plus éloignée (5_{z}, 5_{B}).

5. Elément chauffant conforme aux revendications 1 ou 2, caractérisé en ce que la spirale de filament chauffant (6) est revêtue d'une couche compacte dans la partie éloignée (5_{z}, 5_{B}) et en ce qu'une couche poreuse est appliquée sur toute la longueur de la spirale de filament chauffant (1).

6. Elément chauffant conforme à l'une des revendications 1 à 5, caractérisé en ce que la spirale de filament chauffant (6) est pliée en forme de M.

7. Elément chauffant conforme à l'une des revendications 1 à 5, caractérisé en ce que la spirale de filament chauffant (6) présente la forme d'une double spirale.

8. Elément chauffant conforme à l'une des revendications 1 à 7, caractérisé en ce que la longueur de la partie (4, 9) voisine du capuchon (3) est égale à environ 1/3 de la longueur totale de la spirale de filament chauffant (6).
